# FASCICULE DE BREVET EUROPEEN

(11) **EP 3 542 223 B1**
(45) Date de publication et mention de la délivrance du brevet: **02.03.2022**
(21) Numéro de dépôt: 17807783.0
(22) Date de dépôt: 17.11.2017
(51) Int. Cl.: G04B 13/00, G04B 19/02, G04F 7/08

(54) **MECANISME D'AFFICHAGE AVEC FONCTION DE REMISE A ZERO**
SYSTEM ZUM SOFORTANTRIEB UND CHRONOGRAPHENMECHANISMUS, DER MIT EINEM SOLCHEN SYSTEM AUSGESTATTET IST
INSTANTANEOUS DRIVE SYSTEM AND CHRONOGRAPH MECHANISM PROVIDED WITH SUCH A SYSTEM

(30) Priorité: 17.11.2016 EP 16199406
(43) Date de publication de la demande: 25.09.2019
(73) Titulaire: Nogerah SA, 1217 Meyrin (CH)
(72) Inventeur: WIEDERRECHT, Jean-Marc, 1233 Bernex (CH); WIEDERRECHT, Laurent, 1213 Onex (CH); DI BLASI, Maximilien, 01630 St-Genis Pouilly (FR); DUBOIS-FERRIÈRE, Guy, 74140 St-Cergues (FR)
(74) Mandataire: e-Patent SA
(86) Numéro de dépôt international: PCT/EP2017/079695
(87) Numéro de publication internationale: WO 2018/091696

(56) Documents cités:
- EP-A1- 1 978 424
- EP-A2- 1 953 612
- DE-C- 40 770

## Description

### Domaine technique

La présente invention se rapporte au domaine de l'horlogerie. Elle concerne, plus particulièrement, un mécanisme d'affichage avec fonction de remise à zéro, préférablement associé à un système d'entraînement instantané, ainsi qu'un mécanisme de chronographe équipé d'un tel mécanisme et d'un tel système.

### Etat de la technique

Dans le domaine des chronographes, la roue de secondes chronographe est agencée de manière à pouvoir être entraînée par la roue de seconde du mouvement au travers d'un mécanisme d'embrayage, lorsque celui-ci est embrayé. La roue de secondes chronographe porte l'aiguille de seconde du chronographe. Pour ce qui concerne l'aiguille du compteur des minutes, elle est entraînée par un doigt porté par la roue de secondes chronographe, ce qui nécessite d'avoir en outre un renvoi afin que l'aiguille du compteur des minutes tourne dans le même sens que l'aiguille des secondes. Il en est de même pour la relation entre le mobile de compteur des minutes et le mobile du compteur des heures. Le document DE 40770 C illustre un mécanisme dans lequel le compteur des minutes est entraîné par une goupille portée par un renvoi engrenant avec la roue de secondes chronographe. Dans certains mécanismes, le compteur du mobile des heures peut être entraîné directement depuis le barillet, sans passer par le compteur des minutes. Les mobiles des compteurs des minutes et des heures sont en outre positionnés par des sautoirs, pour conserver leur position lorsqu'ils ne sont pas sous l'action de leur système d'entraînement respectif.

On connaît également des compteurs à saut instantané dans lesquels une came est montée solidaire d'une roue de secondes chronographe. Une bascule est maintenue en appui sur cette came et est reliée à un cliquet, qui permet d'entraîner d'un pas le compteur des minutes à chaque chute de la bascule. Un sautoir assure également le positionnement de l'aiguille.

La demande de brevet EP 2241944 A2 illustre un exemple d'une telle construction.

Parallèlement, les compteurs sont chacun associés à une came en colimaçon ou en cœur, avec laquelle un marteau peut coopérer lors de la remise à zéro des compteurs, afin de ramener les aiguilles dans une position prédéfinie.

Pour la remise à zéro des aiguilles, il est nécessaire de coordonner une action des marteaux et un débrayage des différents mobiles de compteurs, ou un débrayage du cliquet d'entraînement du compteur lorsqu'il y en a un. Le réglage de la bonne coordination de ces opérations et l'ajustement de la position des cœurs avec les sautoirs de positionnement des différents mobiles, rendent cette opération délicate si l'on veut obtenir un résultat de qualité.

La présente invention a pour but de proposer une nouvelle construction de chronographe, permettant d'éviter les réglages complexes de synchronisation des différents éléments pour l'actionnement des marteaux.

### Divulguation de l'invention

Pour atteindre ce but, la demanderesse a notamment développé un mécanisme d'affichage avec fonction de remise à zéro qui forme un premier aspect de la présente demande de brevet. Ce mécanisme d'affichage est avantageusement associé à un système d'entraînement instantané de construction particulière.

L'invention concerne également un mouvement horloger à fonction chronographe mettant en oeuvre un tel mécanisme d'affichage, ainsi qu'une pièce d'horlogerie comportant un tel mouvement horloger.

Ainsi, l'invention concerne un mécanisme d'affichage, pour mouvement horloger, comportant un mobile d'affichage d'une première grandeur comprenant un arbre destiné à porter un organe d'affichage de la première grandeur et portant, solidairement en rotation, une première roue et une came comprenant au moins une portion en colimaçon, le mécanisme d'affichage étant agencé de manière à pouvoir présenter un premier état, actif, dans lequel la première roue est destinée à présenter une liaison cinématique avec un mobile d'entraînement du mouvement horloger pour être entraînée en rotation en fonction de la première grandeur à afficher, et un deuxième état, de remise à zéro, dans lequel la liaison cinématique est neutralisée pour permettre un retour de la première roue dans une position prédéfinie, associée à une position prédéfinie de l'organe d'affichage, le mécanisme d'affichage comportant en outre un palpeur susceptible de coopérer avec le pourtour de la came. Le mécanisme d'affichage est caractérisé par le fait que le palpeur et le pourtour de la came sont agencés et dimensionnés de telle manière que le palpeur exerce sur la came, dans le deuxième état, une force de rappel présentant une composante non radiale adaptée pour ramener la première roue dans la position prédéfinie.

Selon un mode de réalisation préféré, le palpeur étant destiné à être monté rotatif sur un élément de bâti du mouvement horloger, on peut prévoir que le mécanisme d'affichage comporte un ressort agencé pour agir sur le palpeur et
tendre à le maintenir en appui contre le pourtour de la came, de telle manière que le palpeur soit susceptible de se déplacer entre une première position, associée à une zone de la came de rayon minimal, et une deuxième position associée à une zone de la came de rayon maximal, et
contribuer au moins partiellement à l'application de la force de rappel sur la came par le palpeur dans le deuxième état.

On peut en outre prévoir que le mécanisme comporte un mobile d'armage solidaire en rotation du palpeur et susceptible de subir une force complémentaire, dans le deuxième état, présentant des propriétés telles qu'elle contribue à l'application de la force de rappel sur la came par le palpeur.

De plus, on peut préférablement prévoir que le mécanisme comporte un mobile d'entraînement présentant une liaison cinématique avec le mobile d'armage et comprenant un doigt d'entraînement agencé, dans le premier état, pour pouvoir coopérer avec une deuxième roue, faisant partie d'un deuxième mobile d'affichage, d'une deuxième grandeur correspondant à un multiple de la première grandeur, et l'entraîner d'au moins un pas en réponse au passage du palpeur de sa deuxième position à sa première position.

Par ailleurs, le mécanisme peut comporter un levier de débrayage actionnable par un utilisateur pour appliquer la force complémentaire sur le mobile d'armage, par l'intermédiaire du mobile d'entraînement.

Selon un mode de réalisation préféré de l'invention, le mécanisme comporte une deuxième came comprenant au moins une portion en colimaçon solidaire en rotation de la deuxième roue et coopérant avec un palpeur supplémentaire, soumis à l'action d'un ressort supplémentaire, pour le faire pivoter dans le premier état entre une première position, associée à une zone de la deuxième came de rayon minimal, et une deuxième position associée à une zone de la deuxième came de rayon maximal, et de telle manière que le palpeur supplémentaire exerce sur la deuxième came, dans le deuxième état, une force de rappel présentant une composante non radiale adaptée pour ramener la deuxième roue dans une position prédéfinie correspondante.

En outre, dans ce cas, on peut également prévoir que le palpeur supplémentaire soit solidaire d'un mobile d'armage supplémentaire présentant une liaison cinématique avec un mobile d'entraînement supplémentaire comprenant un doigt d'entraînement agencé, dans le premier état, pour pouvoir coopérer avec une troisième roue, faisant partie d'un troisième mobile d'affichage, d'une troisième grandeur correspondant à un multiple de la deuxième grandeur, et l'entraîner d'au moins un pas en réponse au passage du palpeur supplémentaire de sa deuxième position à sa première position.

De manière avantageuse, ce mécanisme d'affichage peut être associé à un système d'entraînement instantané qui peut être présenté comme comprenant une roue menante, soit la première roue, destinée à fournir de l'énergie à une roue menée, dans lequel la roue menante est solidaire d'une came comprenant au moins une portion en colimaçon. Le système d'entraînement comprend encore :
- un palpeur monté pivotant selon un axe de rotation et maintenu en appui contre le pourtour de la came par un premier ressort, ledit palpeur étant apte à évoluer entre une première position lorsqu'il est en appui sur une zone de rayon minimal de la came et une deuxième position lorsqu'il est en appui sur une zone de rayon maximal de la came,
- un mobile d'armage entraîné en rotation par le palpeur,
- un mobile d'entraînement, en liaison cinématique avec le mobile d'armage et comprenant un doigt d'entraînement apte à coopérer avec la roue menée pour l'entraîner d'un pas au moins lors du passage du palpeur de sa deuxième position à sa première position.

Dans un mode de réalisation préféré, l'invention concerne également un mécanisme d'affichage de temps chronométrés comprenant un premier système d'entraînement tel que mentionné ci-dessus, dans lequel un mobile de secondes chronographe forme la roue menante et un mobile de compteur des minutes forme la roue menée.

Dans un mode de réalisation préféré, l'invention comprend également un deuxième système d'entraînement tel que mentionné ci-dessus, dans lequel le mobile de compteur des minutes forme la roue menante du deuxième système d'entraînement et dans lequel la roue menée du deuxième système d'entraînement forme un mobile de compteur des heures.

### Brève description des dessins

D'autres détails de l'invention apparaîtront plus clairement à la lecture de la description qui suit, faite en référence au dessin annexé dans lequel :
- les figures 1 et 2 montrent une première position et une deuxième position d'un mécanisme d'affichage selon l'invention, mis en oeuvre pour l'entraînement d'un mobile de compteur des minutes par un mobile de secondes chronographe pour permettre l'affichage de temps mesurés, et
- les figures 3 et 4 montrent une première position et une deuxième position d'un mécanisme d'affichage selon l'invention, mis en oeuvre pour l'entraînement d'un mobile de compteur des heures par un mobile de compteur des minutes d'un mécanisme de chronographe.

### Mode de réalisation de l'invention

On a représenté sur la figure 1, un système d'entraînement instantané d'une roue menée par une roue menante, associé à un mécanisme d'affichage selon l'invention. Dans les exemples décrits ci-après, ce système d'entraînement est mis en œuvre dans un chronographe, pour l'entraînement d'un mobile de compteur des minutes 140 par un mobile de secondes chronographe 110, d'une part (figures 1 et 2), et pour l'entraînement d'un mobile de compteur des heures 180 par le mobile de compteur des minutes 140 (figures 3 et 4).

Dans la présente description, les éléments identiques aux systèmes d'entraînement porteront les mêmes numéros pour les dizaines et unités, avec respectivement le chiffre 1 pour les centaines des éléments intervenant dans l'entraînement du mobile du compteur des minutes et le chiffre 2 pour les centaines des éléments intervenant dans l'entraînement du compteur des heures.

Ainsi, à la figure 1, la roue menante est le mobile de secondes chronographe 110, susceptible d'être embrayée avec une roue de seconde dans un premier état de fonctionnement, par un embrayage non représenté. Lors des phases d'arrêt du chronographe, le mobile de secondes chronographe 110 est positionné par un frein, qui peut être de type conventionnel, et qui n'a pas été représenté non plus.

Le mobile de secondes chronographe 110 est solidaire en rotation avec une came en colimaçon 112, dont les différents rôles apparaîtront plus loin. Dans l'exemple proposé, la came 112 est en forme de colimaçon « simple », mais on pourrait également envisager d'avoir plusieurs portions en colimaçon, réparties à 360°/N, où N est le nombre de portions en colimaçon. Chaque portion en colimaçon définit à ses extrémités respectives une zone de rayon minimal et une zone de rayon maximal. Dans le sens de rotation de la came, le passage d'une zone de rayon minimal à une zone de rayon maximal est progressif, et le passage d'une zone de rayon maximal à la zone de rayon minimal est soudain, s'opérant sur une fraction de degré, et définissant un seuil 114.

Un premier palpeur 116 est monté pivotant selon un axe de rotation et maintenu en appui contre le pourtour de la came par un premier ressort 117. Dans l'exemple, le premier ressort est en forme de spiral, sans que cela soit limitatif. Le premier palpeur 116 est apte à évoluer entre une première position lorsqu'il est en appui sur une portion de rayon minimal de la came 112 et une deuxième position lorsqu'il est en appui sur une portion de rayon maximal de la came 112.

Selon un aspect particulièrement intéressant, la came en colimaçon 112 et le palpeur 116 sont dimensionnés et agencés de manière à ce qu'une pression exercée par le palpeur 116 en direction de la came 112, présente une composante non radiale, jouant le rôle d'une force de rappel apte à entraîner la came 112 en rotation dans le sens inverse de son entraînement normal par le mouvement, jusqu'à la butée du palpeur 116 contre le seuil 114 ou l'un des seuils de la came.

Sur son axe de rotation, le palpeur 116 porte un mobile d'armage 118, solidaire en rotation du palpeur 116. Le mobile d'armage 118 pourrait également être monté pivotant sur un autre axe, en étant entraîné en rotation par une denture solidaire du palpeur 116.

Dans l'exemple décrit, le mobile d'armage 118 comprend un premier pignon 120, disposé solidairement sur un arbre 122 coaxial à l'axe de rotation, d'un premier côté du palpeur 116. Un deuxième pignon 124 est également disposé solidairement sur l'arbre 122, de l'autre côté du palpeur 116 en référence au premier pignon 120. Une goupille 126 peut être fixée sur le palpeur 116, dans la denture du deuxième pignon 124, pour rendre le mobile d'armage 118 solidaire en rotation du palpeur. Lorsque la goupille 126 n'est pas en place, on peut régler aisément l'indexation du mobile d'armage 118 par rapport au palpeur 116. La goupille et le deuxième pignon forment des moyens d'indexage de la position du mobile d'armage 118 et plus particulièrement du premier pignon 120 en référence au palpeur 116.

Le système d'entraînement selon l'invention comprend encore un mobile d'entraînement 130, en liaison cinématique avec le mobile d'armage 118. Conformément à l'exemple, le mobile d'entraînement 130 comprend une planche 132 munie d'une denture 134 en prise avec le premier pignon 120 du mobile d'armage 118. Le mobile d'entraînement 130 comprend également un doigt d'entraînement 136 apte à coopérer avec la roue menée (en l'espèce le mobile de compteur des minutes 140) pour l'entraîner. La denture de la roue menée est prévue pour optimiser un transfert de couple transmis par le doigt d'entraînement 130. Ce dernier est monté mobile en rotation sur la planche 132, en étant pressé contre une butée 138 par un organe élastique 139. Le doigt d'entraînement 136 est ainsi apte à entraîner la roue menée dans le sens inverse des aiguilles d'une montre en référence aux figures qui sont vues depuis le fond du mouvement, soit dans le sens des aiguilles d'une montre côté cadran, le doigt d'entraînement 136 étant alors en appui contre la butée 138. En revanche, le doigt 136 est escamotable, en se déplaçant à l'encontre de l'organe élastique 139, pour franchir la denture de la roue menée lorsque la roue menante tourne dans le sens inverse des aiguilles d'une montre, c'est-à-dire au cours d'une phase d'armage.

Ainsi, on comprend que lors du passage de sa deuxième position, illustrée sur la figure 1, à sa première position, illustrée sur la figure 2, la chute soudaine du palpeur 116 met en rotation le mobile d'armage 118 et par conséquent le mobile d'entraînement 130. Le doigt d'entraînement 136 accomplit une course autour de l'axe de rotation du mobile d'entraînement 130, au cours de laquelle il entraîne la roue menée d'un pas, de préférence. L'homme du métier pourra adapter la pénétration du doigt d'entraînement et sa course afin de déterminer le nombre de pas effectué par la roue menée à chaque chute du palpeur 116.

Dans le mode de réalisation illustré en exemple, la came est solidaire du mobile de secondes chronographe 110 et le mobile de compteur des minutes 140 est entraîné d'un pas à chaque tour de la came 112, soit à chaque minute.

Au surplus, on peut encore relever sur les figures que le palpeur présente une échancrure 116a permettant le passage de l'axe de rotation du mobile d'armage 118 lors des déplacements du palpeur.

La position angulaire du mobile de compteur des minutes 140 est sécurisée par un cliquet de sécurité 142 coopérant directement avec sa denture.

De manière avantageuse, le chronographe décrit dans les figures comporte un deuxième système d'entraînement, pour l'entraînement d'un mobile de compteur des heures 150 par le mobile de compteur des minutes 140 (figures 3 et 4). Le fonctionnement du deuxième système d'entraînement étant semblable au premier, les éléments similaires seront décrits plus rapidement.

Ainsi, pour ce qui concerne le deuxième système d'entraînement, la roue menante est le mobile de compteur des minutes 140, qui est également la roue menée du premier système d'entraînement.

Le mobile de compteur des minutes 140 est solidaire en rotation avec une deuxième came en colimaçon 212. Dans l'exemple proposé, la came 212 est en forme de colimaçon « simple » et ne comporte qu'un seuil.

Un deuxième palpeur 216 est monté pivotant selon un deuxième axe de rotation, distinct du premier dans l'exemple, et maintenu en appui contre le pourtour de la deuxième came 212 par un deuxième ressort 217, également en spiral dans l'exemple. Le deuxième palpeur 216 est apte à évoluer entre une première position lorsqu'il est en appui sur une portion de rayon minimal de la came et une deuxième position lorsqu'il est en appui sur une portion de rayon maximal de la came.

La deuxième came en colimaçon 212 et le deuxième palpeur 216 sont dimensionnés et agencés de manière à ce qu'une pression exercée par le deuxième palpeur 216 en direction de la deuxième came 212, présente une composante non radiale, jouant le rôle d'une force de rappel apte à entraîner la came 212 en rotation dans le sens inverse de son entraînement normal par le mouvement, jusqu'à la butée du deuxième palpeur 216 contre le seuil 214 de la deuxième came.

Sur son axe de rotation, le deuxième palpeur 216 porte un deuxième mobile d'armage (non visible, sous le palpeur 216), solidaire en rotation du deuxième palpeur 216. Une roue de rappel 219 est agencée en prise permanente avec le mobile d'armage en étant maintenue sous tension par le deuxième ressort 217.

Le deuxième système d'entraînement selon l'invention comprend encore un deuxième mobile d'entraînement 230, en liaison cinématique avec le deuxième mobile d'armage. Le deuxième mobile d'entraînement 230 est essentiellement masqué sur les figures, mais est similaire au premier, visible sur les figures 1 et 2. Il comporte ainsi un deuxième doigt d'entraînement 236, escamotable, apte à coopérer avec la deuxième roue menée pour l'entraîner. La deuxième roue menée est ainsi la roue de compteur des heures du chronographe 180.

Ainsi, on comprend que lors du passage de sa deuxième position, illustrée sur la figure 3, à sa première position, illustrée sur la figure 4, la chute soudaine du deuxième palpeur 216 met en rotation le deuxième mobile d'armage et par conséquent le deuxième mobile d'entraînement 230. Le deuxième doigt d'entraînement 236 accomplit une course autour de l'axe de rotation du deuxième mobile d'entraînement 230, au cours de laquelle il entraîne le mobile du compteur des heures 180 d'un pas, à chaque tour de la came 212 solidaire du mobile de compteur des minutes 140.

De manière très intéressante, les différentes cames 112, 212 et mobiles du chronographe 110, 140, 180 sont disposés de manière coaxiale, permettant de fournir un affichage coaxial des informations du temps chronométré, soit les secondes, les minutes et les heures selon l'exemple.

La position angulaire du mobile de compteur des heures 180 est également sécurisée par un deuxième cliquet de sécurité 242, disposé sur le même axe que le premier 142. Les deux cliquets de sécurité 142, 242 sont reliés entre eux avec jeu par une goupille 246 logée dans un oblong 148 du premier cliquet ainsi que dans un oblong non visible du deuxième cliquet 242, pour leur permettre de travailler séparément sur leur roue respective.

Le système d'entraînement selon l'invention est particulièrement avantageux lorsqu'il est mis en œuvre dans un chronographe, comme illustré et décrit dans la présente demande. En effet, comme nous l'expliquerons ci-après, le palpeur de chaque système d'entraînement peut être utilisé, dans le cadre de la mise en œuvre du mécanisme d'affichage selon la présente invention, également pour ramener un mobile de compteur dans une position prédéfinie, soit à sa position zéro ici, dans l'exemple des figures 1 et 2, le mobile de secondes chronographe 110 et dans l'exemple des figures 3 et 4, le mobile de compteur des minutes 140.

Il a été mentionné précédemment que le profil des cames 112 et 212 est agencé de manière à ce qu'un appui de son palpeur respectif 116, 216 en direction de la came, permet d'entraîner la came en rotation, jusqu'à la butée du palpeur contre la marche 114, 214 du colimaçon.

Un examen comparé de la forme des cames de la présente invention, d'une part, et de la came illustrée dans la demande de brevet EP 2241944 A2 citée plus haut, d'autre part, fait apparaître une pente du pourtour de la came selon l'invention plus forte que la pente usuelle.

Pour ce qui concerne la remise à zéro du mobile de secondes chronographe 110, l'action du ressort 117 est efficiente lorsque ce mobile 110 est débrayé et n'est plus soumis à un couple d'entraînement transmis par le mouvement, dans un deuxième état de fonctionnement du mécanisme. En effet, la force exercée par le ressort 117 est bien entendu inférieure à la force d'entraînement du mouvement, pour que le chronographe fonctionne correctement. Le débrayage peut être conventionnel et n'a pas besoin d'être décrit dans la présente demande.

Ainsi, lors d'une opération de remise à zéro, lorsque le mobile de secondes chronographe 110 est débrayé, dans le deuxième état de fonctionnement, la came 112 n'est plus soumise qu'à l'action du palpeur 116, qui la ramène à la position zéro.

De manière avantageuse, le mécanisme de chronographe comprend un levier de débrayage 50 susceptible d'être déplacé par une commande 52 de remise à zéro. Le levier de débrayage 50 comprend une première zone fonctionnelle 54 agencée pour coopérer avec le mobile d'entraînement 130. La première zone fonctionnelle 54 est avantageusement disposée à l'extrémité d'un bras flexible 56, ladite extrémité pouvant comporter plusieurs niveaux pour atteindre le mobile d'entraînement 130. De manière avantageuse, la force complémentaire exercée par le levier de débrayage 50 sur le mobile d'entraînement 130 permet d'apporter un couple supplémentaire sur le palpeur 116, à l'encontre de la came 112, accélérant et facilitant ainsi la remise à zéro du mobile de secondes chronographe 110.

Ainsi, le ressort 117 peut être relativement faible, car la force complémentaire exercée par l'utilisateur sur la commande de remise à zéro permet d'avoir un couple suffisant pour assurer le retour à zéro du mobile de secondes chronographe 110. Le frottement du palpeur 116 sur la came 112 perturbe donc faiblement le mouvement, lors du fonctionnement du chronographe.

Simultanément à la remise à zéro du compteur des secondes, le mobile de compteur des minutes 140 doit également être ramené à zéro. Le deuxième palpeur 216, soumis à l'action de son ressort 217, est agencé pour coopérer avec la deuxième came 212 et ramener le mobile de compteur des minutes 140 à zéro. Cependant, pour permettre que l'action du deuxième palpeur 216 soit efficiente, il faut débrayer le cliquet de sécurité 142, qui positionne le mobile de compteur des minutes 140, et débrayer également le mobile d'entraînement 130.

Le levier de débrayage 50 est conformé pour réaliser ces fonctions. Tout d'abord, la première zone fonctionnelle 54 est agencée, en coopérant avec le mobile d'entraînement 130, pour sortir le doigt d'entraînement 136 de la denture du mobile de compteur des minutes 140. Le levier de débrayage 50 comprend également une deuxième zone fonctionnelle 58, rigide, agencée pour coopérer avec le cliquet de sécurité 142 et le mettre hors de la denture du mobile de compteur des minutes 140. Celui-ci est alors libre d'être ramené à zéro par l'action du deuxième palpeur 216.

L'action du deuxième palpeur 216 est également renforcée par un actionnement de la commande 52 de remise à zéro. Pour ce faire, le levier de débrayage 50 comprend une troisième zone fonctionnelle 60 agencée pour coopérer avec le deuxième mobile d'entraînement 230. La troisième zone fonctionnelle 60 est avantageusement disposée à l'extrémité d'un bras flexible supplémentaire 62, ladite extrémité pouvant comporter plusieurs niveaux pour atteindre le deuxième mobile d'entraînement 230. De manière avantageuse, la force complémentaire exercée par le levier de débrayage 50 sur le deuxième mobile d'entraînement 230 permet d'apporter un couple supplémentaire sur le deuxième palpeur 216, à l'encontre de la deuxième came 212, accélérant et facilitant ainsi la remise à zéro du mobile de compteur des minutes 140.

Ainsi, le ressort 217 peut être relativement faible, car la force complémentaire exercée par l'utilisateur sur la commande de remise à zéro permet d'avoir un couple suffisant pour assurer le retour à zéro du mobile de compteur des minutes 140. Le frottement du palpeur 216 sur la came 212 perturbe donc faiblement le mouvement, lors du fonctionnement du chronographe.

Simultanément à la mise à zéro du mobile de compteur des secondes 110 et du mobile de compteur des minutes 140, le mobile de compteur des heures 150 doit également être ramené à zéro. Comme il ressort de la description ci-dessus, le mobile de compteur des heures 150 n'est pas solidaire d'une came qui pourrait assurer son retour à zéro.

Le mobile de compteur des heures 180 est associé à un ressort de rappel 182, ici prenant la forme d'un ressort spiral, agencé pour ramener le mobile dans sa position initiale, qui peut être définie par une butée. On notera que le mobile de compteur des heures 180 est agencé pour effectuer une rotation maximale de 360°. Il comporte en effet une dent tronquée 184, empêchant le deuxième doigt d'entraînement 236 de le faire avancer lorsque la dent tronquée 184 arrive en regard du deuxième mobile d'entraînement 230.

Pour la remise à zéro, la deuxième zone fonctionnelle 58 du levier de débrayage 50 permet d'agir simultanément et en synchronisme sur les deux cliquets de sécurité 142 et 242, qui sont liés l'un à l'autre par la goupille 246 et les deux oblongs. Ainsi, lorsque le levier de débrayage 50 rend le mobile du compteur des heures 180 libre du deuxième cliquet de sécurité 242, le ressort de rappel 182 le ramène à sa position initiale de zéro.

Ainsi, la présente demande propose un système d'entraînement sautant original et particulièrement adapté pour un mécanisme de chronographe, dans lequel le palpeur permet à la fois de relier la roue menante à la roue menée pour l'entraînement de cette dernière, mais aussi participe à la remise à zéro du compteur, en coopérant avec sa came. On évite ainsi de recourir aux traditionnels marteaux et cames en cœur.

L'homme du métier pourra imaginer des variantes découlant de la présente description, donnée à titre non limitatif, la portée de la protection étant délimitée par les revendications. Particulièrement, on relèvera que, sur la base de l'enseignement proposé ci-dessus, l'homme du métier pourra proposer un chronographe dans lequel les différents compteurs ne sont pas coaxiaux, en adaptant la forme des palpeurs et l'agencement des mobiles d'armage et d'entraînement. La forme du levier de débrayage sera adaptée de manière correspondante.

## Revendications

1. Mécanisme d'affichage, pour mouvement horloger, comportant un mobile d'affichage (110) d'une première grandeur comprenant un arbre destiné à porter un organe d'affichage de ladite première grandeur et portant, solidairement en rotation, une première roue et une came (112, 212) comprenant au moins une portion en colimaçon, le mécanisme d'affichage étant agencé de manière à pouvoir présenter un premier état, actif, dans lequel ladite première roue est destinée à présenter une liaison cinématique avec un mobile d'entraînement du mouvement horloger pour être entraînée en rotation en fonction de ladite première grandeur à afficher, et un deuxième état, de remise à zéro, dans lequel la liaison cinématique est neutralisée pour permettre un retour de ladite première roue dans une position prédéfinie, associée à une position prédéfinie de l'organe d'affichage, le mécanisme d'affichage comportant en outre un palpeur (116, 216) susceptible de coopérer avec le pourtour de ladite came (112, 212) et maintenu en appui contre le pourtour de ladite came (112, 212) dans ledit premier état, ledit palpeur (116, 216) et le pourtour de ladite came (112, 212) étant agencés et dimensionnés de telle manière que ledit palpeur (116, 216) exerce sur ladite came (112, 212), dans ledit deuxième état, une force de rappel présentant une composante non radiale adaptée pour ramener ladite première roue dans ladite position prédéfinie.

2. Mécanisme selon la revendication 1, ledit palpeur (116, 216) étant destiné à être monté rotatif sur un élément de bâti du mouvement horloger, **caractérisé en ce qu'**il comporte un ressort (117, 217) agencé pour agir sur ledit palpeur (116, 216) et
tendre à le maintenir en appui contre le pourtour de ladite came (112, 212), de telle manière que ledit palpeur (116, 216) soit susceptible de se déplacer entre une première position, associée à une zone de ladite came (112, 212) de rayon minimal, et une deuxième position associée à une zone de ladite came (112, 212) de rayon maximal, et
contribuer au moins partiellement à l'application de ladite force de rappel sur ladite came (112, 212) par ledit palpeur (116, 216) dans ledit deuxième état.

3. Mécanisme selon la revendication 2, **caractérisé en ce qu'**il comporte un mobile d'armage (118) solidaire en rotation dudit palpeur (116, 216) et susceptible de subir une force complémentaire, dans ledit deuxième état, présentant des propriétés telles qu'elle contribue à l'application de ladite force de rappel sur ladite came (112, 212) par ledit palpeur (116, 216).

4. Mécanisme selon la revendication 3, **caractérisé en ce qu'**il comporte en outre un mobile d'entraînement (130, 230) présentant une liaison cinématique avec ledit mobile d'armage (118) et comprenant un doigt d'entraînement (136, 236) agencé, dans ledit premier état, pour pouvoir coopérer avec une deuxième roue, faisant partie d'un deuxième mobile d'affichage (140), d'une deuxième grandeur correspondant à un multiple de ladite première grandeur, et l'entraîner d'au moins un pas en réponse au passage dudit palpeur (116, 216) de sa deuxième position à sa première position.

5. Mécanisme selon la revendication 4, **caractérisé en ce qu'**il comporte un levier de débrayage (50) actionnable par un utilisateur pour appliquer ladite force complémentaire sur ledit mobile d'armage (118), par l'intermédiaire dudit mobile d'entraînement (130, 230).

6. Mécanisme selon la revendication 5, **caractérisé en ce qu'**il comporte un cliquet de sécurité (142) agencé pour coopérer avec ladite deuxième roue pour la maintenir angulairement, et **en ce que** ledit levier de débrayage (50) est également agencé pour désactiver momentanément ledit cliquet de sécurité (142) en réponse à une action d'un utilisateur.

7. Mécanisme selon l'une des revendications 4 à 6, **caractérisé en ce qu'**il comporte une deuxième came (212) comprenant au moins une portion en colimaçon solidaire en rotation de ladite deuxième roue et coopérant avec un palpeur (216) supplémentaire, soumis à l'action d'un ressort supplémentaire (217), pour le faire pivoter, dans ledit premier état, entre une première position, associée à une zone de ladite deuxième came (212) de rayon minimal, et une deuxième position, associée à une zone de ladite deuxième came (212) de rayon maximal, et de telle manière que ledit palpeur (216) supplémentaire exerce sur ladite deuxième came (212), dans ledit deuxième état, une force de rappel présentant une composante non radiale adaptée pour ramener ladite deuxième roue dans une position prédéfinie correspondante.

8. Mécanisme selon la revendication 7, **caractérisé en ce que** ledit palpeur (216) supplémentaire est solidaire d'un mobile d'armage supplémentaire présentant une liaison cinématique avec un mobile d'entraînement (230) supplémentaire comprenant un doigt d'entraînement (236) agencé, dans ledit premier état, pour pouvoir coopérer avec une troisième roue, faisant partie d'un troisième mobile d'affichage (180), d'une troisième grandeur correspondant à un multiple de ladite deuxième grandeur, et l'entraîner d'au moins un pas en réponse au passage dudit palpeur (216) supplémentaire de sa deuxième position à sa première position.

9. Mécanisme selon la revendication 7 ou 8, comportant un levier de débrayage (50) actionnable par un utilisateur pour appliquer ladite force complémentaire sur ledit mobile d'armage (118), par l'intermédiaire dudit mobile d'entraînement (130), **caractérisé en ce que** ledit levier de débrayage (50) est également agencé pour appliquer une force complémentaire sur ledit mobile d'armage supplémentaire, dans ledit deuxième état, présentant des propriétés telles que ladite force complémentaire contribue à l'application de ladite force de rappel sur ladite deuxième came (212) par ledit palpeur (216) supplémentaire.

10. Mécanisme selon l'une des revendications 4 à 7, **caractérisé en ce qu'**il est agencé pour permettre l'affichage de temps chronométrés, ledit premier mobile d'affichage (110, 140) étant destiné à permettre l'affichage des secondes, respectivement des minutes, de temps chronométrés et le deuxième mobile d'affichage (140, 180) étant destiné à permettre l'affichage des minutes, respectivement des heures, de temps chronométrés.

11. Mécanisme selon l'une des revendications 8 ou 9, **caractérisé en ce qu'**il est agencé pour permettre l'affichage de temps chronométrés, lesdits premier, deuxième et troisième mobiles d'affichage (110, 140, 180) étant destinés à permettre l'affichage, respectivement, des secondes, des minutes et des heures de temps chronométrés.

12. Mouvement horloger comportant un mécanisme selon l'une des revendications précédentes.

13. Pièce d'horlogerie comportant un mouvement horloger selon la revendication 12.

14. Pièce d'horlogerie selon la revendication 13, **caractérisé en ce qu'**elle comprend un mécanisme de chronographe associé à des affichages respectifs coaxiaux des unités de temps chronométrées destinées à être affichées.

## Patentansprüche

1. Anzeigemechanismus für Uhrwerk, der ein Drehteil (110) zum Anzeigen einer ersten Größe enthält, das eine Welle aufweist, die dazu vorgesehen ist, ein Organ zum Anzeigen der ersten Größe zu tragen, und ein erstes Rad und einen Nocken (112, 212), der wenigstens einen Schneckenabschnitt aufweist, drehfest trägt, wobei der Anzeigemechanismus dafür ausgelegt ist, einen ersten, aktiven Zustand, in dem das erste Rad dazu bestimmt ist, eine kinematische Verbindung mit einem Antriebsdrehteil des Uhrwerks bereitzustellen, um als Funktion der anzuzeigenden ersten Größe rotatorisch angetrieben zu werden, und einen zweiten Nullrücksetz-Zustand, in dem die kinematische Verbindung aufgehoben ist, um eine Rückkehr des ersten Rades in eine im Voraus definierte Position, die einer im Voraus definierten Position des Anzeigeorgans zugeordnet ist, zu ermöglichen, einnehmen zu können, wobei der Anzeigemechanismus außerdem einen Taster (116, 216) enthält, der mit dem Umfang des Nockens (112, 212) zusammenwirken kann und im ersten Zustand abgestützt am Umfang des Nockens (112, 212) gehalten wird, wobei der Taster (116, 216) und der Umfang des Nockens (112, 212) so beschaffen und bemessen sind, dass der Taster (116, 216) auf den Nocken (112, 212) im zweiten Zustand eine Rückstellkraft ausübt, die eine nicht radiale Komponente enthält, die geeignet ist, das erste Rad in die im Voraus definierte Position zurückzustellen.

2. Mechanismus nach Anspruch 1, wobei der Taster (116, 216) dazu bestimmt ist, an einem Rahmenelement des Uhrwerks drehbar montiert zu sein, **dadurch gekennzeichnet, dass** er eine Feder (117, 217) aufweist, die
dafür ausgelegt ist, auf den Taster (116, 216) einzuwirken, und
bestrebt ist, ihn abgestützt am Umfang des Nockens (112, 212) zu halten, derart, dass der Taster (116, 216) sich zwischen einer ersten Position, die einer Zone des Nockens (112, 212) mit minimalem Radius zugeordnet ist, und einer zweiten Position, die einer Zone des Nockens (112, 212) mit maximalem Radius zugeordnet ist, zu verlagern, und
wenigstens teilweise zu der Ausübung der Rückstellkraft auf den Nocken (112, 212) durch den Taster (116, 216) im zweiten Zustand beiträgt.

3. Mechanismus nach Anspruch 2, **dadurch gekennzeichnet, dass** er ein Vorbelastungsdrehteil (118) aufweist, das mit dem Taster (116, 216) drehfest verbunden ist und im zweiten Zustand eine komplementäre Kraft aufnehmen kann, die Eigenschaften besitzt, derart, dass es zu der Ausübung der Rückstellkraft auf den Nocken (112, 212) durch den Taster (116, 216) beiträgt.

4. Mechanismus nach Anspruch 3, **dadurch gekennzeichnet, dass** er außerdem ein Antriebsdrehteil (130, 230) enthält, das eine kinematische Verbindung mit dem Vorbelastungsdrehteil (118) aufweist und einen Antriebsfinger (136, 236) enthält, der dafür ausgelegt ist, im ersten Zustand mit einem zweiten Rad zusammenwirken zu können, das einen Teil eines zweiten Drehteils (140) zum Anzeigen einer zweiten Größe, die einem Vielfachen der ersten Größe entspricht, bildet und es in Reaktion auf den Übergang des Tasters (116, 216) von seiner zweiten Position in seine erste Position wenigstens um einen Schritt antreiben kann.

5. Mechanismus nach Anspruch 4, **dadurch gekennzeichnet, dass** er einen Auskopplungshebel (50) aufweist, der durch einen Anwender betätigbar ist, um die komplementäre Kraft auf das Vorbelastungsdrehteil (118) über das Antriebsdrehteil (130, 230) auszuüben.

6. Mechanismus nach Anspruch 5, **dadurch gekennzeichnet, dass** er eine Sicherheitsraste (142) aufweist, die dafür ausgelegt ist, mit dem zweiten Rad zusammenzuwirken, um es in Winkelrichtung festzuhalten, und dass der Auskopplungshebel (50) außerdem dazu ausgelegt ist, die Sicherheitsraste (142) in Reaktion auf eine Betätigung eines Anwenders momentan zu deaktivieren.

7. Mechanismus nach einem der Ansprüche 4 bis 6, **dadurch gekennzeichnet, dass** er einen zweiten Nocken (212) aufweist, der wenigstens einen Schneckenabschnitt enthält, der mit dem zweiten Rad drehfest verbunden ist und mit einem zusätzlichen Taster (216) zusammenwirkt, der der Wirkung einer zusätzlichen Feder (217) unterliegt, um ihn in dem ersten Zustand zwischen einer ersten Position, die einer Zone des zweiten Nockens (212) mit minimalem Radius zugeordnet ist, und einer zweiten Position, die einer Zone des zweiten Nockens (212) mit maximalem Radius zugeordnet ist, zu drehen, und derart, dass der zusätzliche Taster (216) auf den zweiten Nocken (212) im zweiten Zustand eine Rückstellkraft ausübt, die eine nicht radiale Komponente aufweist, die das zweite Rad in eine entsprechende im Voraus definierte Position zurückstellen kann.

8. Mechanismus nach Anspruch 7, **dadurch gekennzeichnet, dass** der zusätzliche Taster (216) mit einem zusätzlichen Vorbelastungsdrehteil fest verbunden ist, das eine kinematische Verbindung mit einem zusätzlichen Antriebsdrehteil (230) aufweist, das einen Antriebsfinger (236) enthält, der dafür ausgelegt ist, im ersten Zustand mit einem dritten Rad zusammenwirken zu können, das einen Teil eines dritten Drehteils (180) zum Anzeigen einer dritten Größe bildet, die einem Vielfachen der zweiten Größe entspricht, und es in Reaktion auf den Übergang des zusätzlichen Tasters (216) von seiner zweiten Position in seine erste Position um wenigstens einen Schritt anzutreiben.

9. Mechanismus nach Anspruch 7 oder 8, der einen Auskopplungshebel (50) enthält, der durch einen Anwender betätigbar ist, um die zusätzliche Kraft über das Antriebsdrehteil (130) auf das Vorbelastungsdrehteil (118) auszuüben, **dadurch gekennzeichnet, dass** der Auskopplungshebel (50) außerdem dafür ausgelegt ist, im zweiten Zustand auf das zusätzliche Vorbelastungsdrehteil eine komplementäre Kraft auszuüben, die Eigenschaften besitzt, derart, dass die komplementäre Kraft zu der Ausübung der Rückstellkraft auf den zweiten Nocken (212) durch den zusätzlichen Taster (216) beiträgt.

10. Mechanismus nach einem der Ansprüche 4 bis 7, **dadurch gekennzeichnet, dass** er dafür ausgelegt ist, die Anzeige chronometrischer Zeiten zu ermöglichen, wobei das erste Anzeigedrehteil (110, 140) dazu bestimmt ist, die Anzeige der Sekunden bzw. der Minuten chronometrischer Zeiten zu ermöglichen, und das zweite Anzeigedrehteil (140, 180) dazu bestimmt ist, die Anzeige der Minuten bzw. der Stunden chronometrischer Zeiten zu ermöglichen.

11. Mechanismus nach einem der Ansprüche 8 oder 9, **dadurch gekennzeichnet, dass** er dafür ausgelegt ist, die Anzeige chronometrischer Zeiten zu ermöglichen, wobei das erste, das zweite und das dritte Anzeigedrehteil (110, 140, 180) dazu bestimmt sind, die Anzeige der Sekunden bzw. der Minuten bzw. der Stunden chronometrischer Zeiten zu ermöglichen.

12. Uhrwerk, das einen Mechanismus nach einem der vorhergehenden Ansprüche enthält.

13. Uhr, die ein Uhrwerk nach Anspruch 12 enthält.

14. Uhr nach Anspruch 13, **dadurch gekennzeichnet, dass** sie einen Chronographenmechanismus enthält, der jeweiligen koaxialen Anzeigen chronometrischer Zeiteinheiten, die angezeigt werden sollen, zugeordnet ist.

## Claims

1. Display mechanism, for a timepiece movement, including a wheel (110) for displaying a first quantity comprising a shaft intended to carry a member for displaying said first quantity and carrying, constrained to rotate with it, a first wheel and a cam (112, 212) comprising at least one volute-shaped portion, the display mechanism being arranged so as to be able to have an active first state in which said first wheel is intended to have a kinetic connection with a driving wheel of the timepiece movement to be driven in rotation as a function of said first quantity to be displayed, and a zero reset second state in which the kinematic connection is neutralized to allow said first wheel to return to a predefined position, associated with a predefined position of the display member, the display mechanism further including a feeler-spindle (116, 216) adapted to cooperate with the perimeter of said cam (112, 212) and held bearing against the perimeter of said cam (112, 212) in said first state, said feeler-spindle (116, 216) and the perimeter of said cam (112, 212) being arranged and sized so that said feeler-spindle (116, 216) exerts on said cam (112, 212), in said second state, a return force having a non-radial component adapted to return said first wheel to said predefined position.

2. Mechanism according to Claim 1, said feeler-spindle (116, 216) being intended to be mounted to rotate on a frame element of the timepiece movement, **characterized in that** it includes a spring (117, 217) arranged to act on said feeler-spindle (116, 216) and
to tend to maintain it bearing against the perimeter of said cam (112, 212), so that said feeler-spindle (116, 216) is able to be moved between a first position, associated with a minimum radius zone of said cam (112, 212), and a second position associated with a maximum radius zone of said cam (112, 212), and
to contribute at least partially to the application of said return force to said cam (112, 212) by said feeler-spindle (116, 216) in said second state.

3. Mechanism according to Claim 2, **characterized in that** it includes an arming wheel (118) constrained to rotate with said feeler-spindle (116, 216) and adapted to be subjected to an additional force, in said second state, having properties such that it contributes to the application of said return force to said cam (112, 212) by said feeler-spindle (116, 216).

4. Mechanism according to Claim 3, **characterized in that** it further includes a driving wheel (130, 230) having a kinematic connection to said arming wheel (118) and comprising a drive finger (136, 236) adapted, in said first state, to be able to cooperate with a second wheel, forming part of a second display wheel (140) for displaying a second quantity corresponding to a multiple of said first quantity, and to drive it by at least one step in response to the passage of said feeler-spindle (116, 216) from its second position to its first position.

5. Mechanism according to Claim 4, **characterized in that** it includes a decoupling lever (50) that can be actuated by a user to apply said additional force to said arming wheel (118) by means of said driving wheel (130, 230) .

6. Mechanism according to Claim 5, **characterized in that** it includes a safety pawl (142) arranged to cooperate with said second wheel to retain it annularly, and **in that** said decoupling lever (50) is also arranged to momentarily deactivate said safety pawl (142) in response to an action of a user.

7. Mechanism according to one of Claims 4 to 6, **characterized in that** it includes a second cam (212) comprising at least one volute-shaped portion constrained to rotate with said second wheel and cooperating with an additional feeler-spindle (216) subjected to the action of an additional spring (217) for causing it to pivot, in said first state, between a first position, associated with a minimum radius zone of said second cam (212), and a second position, associated with a maximum radius zone of said second cam (212), and so that said additional feeler-spindle (216) exerts on said second cam (212), in said second state, a return force having a non-radial component adapted to return said second wheel to a corresponding predefined position.

8. Mechanism according to Claim 7, **characterized in that** said additional feeler-spindle (216) is fastened to an additional arming wheel having a kinematic connection with an additional driving wheel (230) comprising a driving finger (236) adapted, in said first state, to be able to cooperate with a third wheel, forming part of a third display wheel (180), for displaying a third quantity corresponding to a multiple of said second quantity, and to drive it by at least one step in response to the passage of said additional feeler-spindle (216) from its second position to its first position.

9. Mechanism according to Claim 7 or 8, including a decoupling lever (50) that can be actuated by a user to apply said additional force to said arming wheel (118) by means of said driving wheel (130), **characterized in that** said decoupling lever (50) is also adapted to apply an additional force to said additional arming wheel, in said second state, having properties such that said additional force contributes to the application of said internal force to said second cam (212) by said additional feeler-spindle (216).

10. Mechanism according to one of Claims 4 to 7, **characterized in that** it is arranged to enable the display of measured times, said first display wheel (110, 140) being intended to enable the display of the seconds, respectively the minutes, of measured times and the second display wheel (140, 180) being intended to enable the display of the minutes, respectively the hours, of measured times.

11. Mechanism according to one of Claims 8 and 9, **characterized in that** it is arranged to enable the display of measured times, said first, second and third display wheels (110, 140, 180) being intended to enable the display of, respectively, the seconds, minutes and hours of measured times.

12. Timepiece movement including a mechanism according to one of the preceding claims.

13. Timepiece including a timepiece movement according to Claim 12.

14. Timepiece according to Claim 13, **characterized in that** it comprises a chronograph mechanism associated with respective coaxial displays of the units of measured times that are intended to be displayed.
